# EUROPÄISCHE PATENTSCHRIFT

(11) **EP 0 665 943 B1**
(45) Veröffentlichungstag und Bekanntmachung des Hinweises auf die Patenterteilung: **25.09.1996**
(21) Anmeldenummer: 94900002.0
(22) Anmeldetag: 29.10.1993
(51) Int. Cl.: F28F 9/26, F28D 1/03

(54) **PLATTENRADIATOR**
PLATE RADIATOR
RADIATEUR PLAT

(30) Priorität: 30.10.1992 AT 2150/92
(43) Veröffentlichungstag der Anmeldung: 09.08.1995
(73) Patentinhaber: STELRAD RADIATORENWERKE GESELLSCHAFT M.B.H, 1051 Wien (AT)
(72) Erfinder: WEBSTER, Dennis M., Hull, Nort Humberside HUS 4JN (GB)
(74) Vertreter: Weinzinger, Arnulf, Dipl.-Ing.
(86) Internationale Anmeldenummer: AT9300167
(87) Internationale Veröffentlichungsnummer: WO9410521

(56) Entgegenhaltungen:
- DE-A- 3 114 287
- DE-A- 3 440 272
- DE-U- 9 217 149

## Beschreibung

Die Erfindung bezieht sich auf einen Plattenradiator mit mindestens einer aus einer Vorderseitenwand und einer mit dieser verschweißten Rückseitenwand gebildeten Radiatorplatte mit in die Vorderseitenwand und in die Rückseitenwand eingeformten, nebeneinander verlaufenden Wasserkanälen, welche über zwei längs zueinander parallele Ränder der Radiatorplatte quer zu den genannten Wasserkanälen verlaufende und nur in die Rückseitenwand eingeformte Sammelkanäle miteinander und mit den Anschlußstutzen der Radiatorplatte, sowie mit gegebenenfalls zum Verbinden mehrerer Radiatorplatten miteinander vorgesehenen Verbindungsstutzen verbunden sind, wobei die Sammelkanäle mit den Anschlußstutzen der Radiatorplatte sowie mit gegebenenfalls vorgesehenen Verbindungsstutzen verschweißt sind.

Bei in den Handel gekommenen Radiatoren vorgenannter Art werden bislang die Anschlußstutzen für den Zulauf und Ablauf des Wärmeträgermediums, welches in der Regel Wasser ist, und auch Verbindungsstutzen, welche bei Plattenradiatoren, die mehrere Radiatorplatten umfassen, die einzelnen Radiatorplatten miteinander verbinden, von Hand aus oder mit Schweißrobotern angeschweißt. Dies ist ein den Herstellungsaufwand beträchtlich erhöhender Vorgang, der praktisch kaum in die automatisierte Fertigung der Radiatorplatten, im Rahmen derer die Radiatorplatten aus Stahlblech geformt und miteinander durch Preßschweißung verbunden werden, eingefügt werden kann.

Es ist ein Ziel der vorliegenden Erfindung, einen Plattenradiator eingangs erwähnter Art dahingehend auszubilden, daß die Anbringung der angeschweißten Anschlußstutzen, sowie der bei Radiatoren mit mehreren Platten vorgesehenen Verbindungsstutzen auf einfache Weise unter Berücksichtigung der speziellen Eigenheiten, die bei Plattenradiatoren der eingangs erwähnten Art vorliegen, in den Fertigungsablauf integriert werden kann, um einen wirtschaftlicheren Fertigungsablauf zu ermöglichen.

Der erfindungsgemäße Plattenradiator eingangs erwähnter Art ist dadurch gekennzeichnet, daß die Anschlußstutzen und die gegebenenfalls vorgesehenen Verbindungsstutzen an an den Sammelkanälen gelegenen Anschlußstellen der Radiatorplatte durch elektrische Widerstands-Preßschweißung angeschweißt sind und in die lediglich in die Rückseitenwand der jeweiligen Radiatorplatte eingeformten Sammelkanäle, welche einen im wesentlichen trapezförmigen Querschnitt haben, an den Anschlußstellen dieser Stutzen Stützringe mit zueinander parallelen, kreisringförmigen Stützflächen unterschiedlichen Durchmessers eingelegt sind, und hierbei die im Durchmesser kleinere Stützfläche an der die kürzere Parallelseite des trapezförmigen Querschnittes der Sammelkanäle bildenden Zone der Rückseitenwand liegt, die im Durchmesser größere Stützfläche an der dieser Zone gegenüberliegenden, in der Verbindungsebene von Vorderseitenwand und Rückseitenwand gelegenen Stelle der Vorderseitenwand liegt und die Mantelfläche der Stützringe annähernd den durch die Rückseitenwand gebildeten Schrägseiten des Trapezquerschnittes der Sammelkanäle folgend verläuft. Durch diese Ausbildung kann der vorstehend angeführten Zielsetzung gut entsprochen werden. Es wird dabei durch die spezielle Form der an den Anschweißstellen der Anschlußstutzen und der gegebenenfalls vorgesehenen Verbindungsstutzen in die Sammelkanäle eingelegten Stützringe, welche ein Eindrücken der Radiatorwände unter dem Einfluß der hohen bei der Widerstands-Preßschweißung angewendeten Druckkräfte hintanhalten, eine sehr gute Verteilung der Druckkräfte an der Anliegestelle an der Vorderseitenwand der Radiatorplatte erzielt, so daß dort das Entstehen von Preßmarken vermieden ist, was bei einem Plattenradiator hier in Rede stehender Art besondere Bedeutung hat, da an den den Anschweißstellen der Anschlußstutzen und Verbindungsstutzen gegenüberliegenden Stellen der Vorderseitenwand keine zur Bildung eines Sammelkanals dienende Ausbuchtung geformt ist, sondern lediglich an der Verbindungsebene von Vorderseitenwand und Rückseitenwand verlaufende flache Wandbereiche der Vorderseitenwand und von diesen vorspringend verlaufende Wasserkanalausbuchtungen vorliegen. Hiezu kann erwähnt werden, daß bei einer solchen Ausbildung der Vorderseitenwand Preßmarken sehr störend in Erscheinung treten würden. Durch die erfindungsgemäße Ausbildung kann aber auf einfache Weise dem Entstehen solcher Preßmarken entgegengewirkt werden. Es ist weiter zu bemerken, daß die beim erfindungsgemäß ausgebildeten Plattenradiator vorgesehenen Stützringe eine einfache Form haben, welche leicht hergestellt werden kann.

Es kann erwähnt werden, daß es bei anders ausgebildeten Plattenradiatoren (DE 31 14 287), bei denen zur Bildung der die Wasserkanäle miteinander verbindenden Sammelkanäle einander gegenüberliegend sowohl in der Rückseitenwand als auch in der Vorderseitenwand Ausbuchtungen vorgesehen sind, welche meist zur Verbindungsebene der Radiatorwände symmetrisch geformt sind, das Anschweißen von Anschlußstutzen und Verbindungsstutzen mittels Widerstands- Preßschweißung bekannt ist, wobei auch in die Sammelkanäle an den Schweißstellen Stützringe oder ähnliche Stützkörper eingelegt werden. Diese bekannten Stützringe bzw. Stützkörper haben eine verhältnismäßig komplizierte Form, und es ist die Stützfläche an der der Schweißstelle gegenüberliegenden Seite in der Regel gleich groß oder sogar kleiner als an der Seite der Schweißstelle ausgebildet. Es kann dadurch an der der Schweißstelle gegenüberliegenden Stelle der Vorderseitenwand leicht zur Bildung von Preßmarken kommen, wobei aber solche Preßmarken durch die an dieser Stelle zur Bildung eines Sammelkanals in der Vorderseitenwand vorgesehene Ausbuchtung weniger in Erscheinung treten als bei einer im wesentlichen ebenen Fläche, von der lediglich die wesentlich kleineren Wasserkanäle aufragen, wie dies bei einem Plattenradiator eingangs erwähnter Art der Fall ist; außerdem hat man offenbar bei den bekannten Radiatoren der Vermeidung solcher Preßmarken weniger Beachtung geschenkt, während bei Plattenradiatoren eingangs erwähnter Art einem auch in kleinen Details sauberen Erscheinungsbildung gerade in den Randbereichen, wo eben die Anschlußstutzen und Verbindungsstutzen zu plazieren sind, besondere Beachtung geschenkt wurde und deshalb bislang ein aufwendiges Anschweißen dieser Stutzen vorgesehen wurde. Die spezielle Technik der erfindungsgemäßen Ausbildung ermöglicht nun ein wesentliches Herabsetzen des für das Anschweißen von Anschlußstutzen und Verbindungsstutzen erforderlichen Aufwandes, ohne daß dadurch das vorteilhafte und fehlerfreie Aussehen beeinträchtigt bzw. gefährdet wird.

Eine hinsichtlich der Stabilität der Stützringe und hinsichtlich der Kraftübertragung beim Preßschweißvorgang günstige Ausführungsform ist dadurch gekennzeichnet, daß die Stützringe kegelstumpfartig massiv ausgebildet sind, wobei die kegelige Mantelfläche den Schrägseiten des Trapezquerschnittes der Sammelkanäle folgend verläuft.

Eine hinsichtlich der Verteilung der beim Schweißvorgang angewendeten Druckkräfte im Bereich der der Schweißstelle gegenüberliegenden Stelle der Vorderseitenwand der Radiatorplatte vorteilhafte Ausführungsform, welche besonders hinsichtlich der angestrebten Vermeidung des Entstehens von Preßmarken günstig ist, ist dadurch gekennzeichnet, daß der äußere Durchmesser der im Durchmesser größeren Stützfläche der Stützringe etwa 1,5 mal so groß wie der äußere Durchmesser der im Durchmesser kleineren Stützfläche ist.

Es ist beim erfindungsgemäß ausgebildeten Radiator weiter günstig, wenn man vorsieht, daß der axial verlaufende Durchgang der Stützringe sich mindestens auf einem Teil seiner Länge zu der im Durchmesser größeren Stützfläche hin kegelartig erweitert. Eine solche Ausbildung ist vor allem für die Schaffung verhältnismäßig niedriger Durchflußwiderstände im Bereich der Anschlußstellen der Anschlußstutzen bzw. der Verbindungsstutzen an die betreffende Wand der Radiatorplatte von Vorteil, wobei erwähnt werden kann, daß dieser Vorteil auf baulich bzw. herstellungsmäßig sehr einfache Weise auch bei geringer Bauhöhe der Stützringe erzielbar ist. Es ist dabei weiter für das Positionieren der Stützringe beim Bilden der Schweißverbindung und für den Ablauf dieses Verbindungsvorganges günstig, wenn der axial verlaufende Durchgang der Stützringe einen an die im Durchmesser kleinere Stützfläche anschließenden zylindrischen Abschnitt und auf diesen folgend einen sich kegelartig zur im Durchmesser größeren Stützfläche hin erweiternden Abschnitt hat.

Die Erfindung wird nun unter Bezugnahme auf Beispiele, welche in der Zeichnung schematisch dargestellt sind, weiter erläutert.

In der Zeichnung zeigt:
Fig. 1 eine Vorderseitenansicht eines Beispiels eines erfindungsgemäßen Plattenradiators,
Fig. 2 eine Rückseitenansicht desselben und
Fig. 3 eine in vergrößertem Maßstab gehaltene Schnittdarstellung einer Anschlußstelle dieses Radiators in vergrößertem Maßstab;
Fig. 4 zeigt in einer der Fig. 3 ähnlichen Schnittdarstellung eine Verbindungsstelle der beiden Radiatorplatten eines aus zwei solchen Platten aufgebauten erfindungsgemäßen Plattenradiators, und
Fig. 5 zeigt in einer gleichfalls der Fig. 3 ähnlichen Schnittdarstellung eine Anschlußstelle einer weiteren Ausführungsform eines erfindungsgemäß ausgebildeten Plattenradiators.

Die in den Fig. 1 bis 3 dargestellte Ausführungsform eines Plattenradiators besteht aus einer einzigen Radiatorplatte 1, die aus einer Vorderseitenwand 2 und einer Rückseitenwand 3, welche miteinander verschweißt sind, gebildet ist. Durch einander gegenüberliegende Ausbuchtungen 4, welche in die Vorderseitenwand 2 und in die Rückseitenwand 3 eingeformt sind, ist eine Reihe von nebeneinander verlaufenden Kanälen 5 gebildet, die im Betrieb vom Heizmedium, in der Regel Wasser, durchflossen werden. Die Kanäle 5 sind über zwei Sammelkanäle 6, 7 miteinander und mit den für den Zulauf und den Ablauf des Heizmediums an der Radiatorplatte vorgesehenen Anschlußstutzen 8, 9 verbunden. Die Sammelkanäle 6, 7 sind durch Ausbuchtungen 10 gebildet, welche lediglich in die Rückseitenwand 3 eingeformt sind. Diese Ausbuchtungen 10 bzw. die durch diese Ausbuchtungen gebildeten Sammelkanäle 6, 7 verlaufen längs zueinander paralleler Ränder 11, 12 der Radiatorplatte 1 quer zu den Kanälen 5. Zur Seite der Vorderseitenwand 2 hin sind die Sammelkanäle durch die Innenfläche der Vorderseitenwand 2 begrenzt, welche, abgesehen von den die Kanäle 5 bildenden Ausbuchtungen 4, der Ebene 13 folgend verläuft, in der die Vorderseitenwand 2 und die Rückseitenwand 3 zusammengefügt sind.

Es ist sohin bei dieser Radiatorplatte 1 die durch die Vorderseitenwand 2 gebildete Sichtseite als ebene Fläche ausgebildet, von welcher lediglich die Ausbuchtungen 4, welche die Kanäle 5 bilden, an der die Sichtseite bildenden Außenfläche 14 aufragen bzw. vorstehen.

Die Anschlußstutzen 8, 9 sind an an den Sammelkanälen 6, 7 gelegenen Stellen 15 der Radiatorplatte 1 durch elektrische Widerstands-Preßschweißung angeschweißt. Die Sammelkanäle 6, 7 haben einen im wesentlichen trapezförmigen Querschnitt, und es sind in diese Sammelkanäle an den Anschlußstellen 15 kegelstumpfartig ausgebildete, massive Stützringe 16 eingelegt, welche ein Eindrücken der im Bereich der Anschlußstellen 15 liegenden, die Sammelkanäle 6, 7 begrenzenden Zonen der Vorderseiten wand 2 und der Rückseitenwand 3 unter den beim Schweißvorgang angewendeten Druckkräften hintanhalten. Die Stützringe 16 sichern damit auch die an den Schweißstellen gelegenen Wandteile gegen Verformen und tragen damit zur Bildung exakter und sicherer Schweißverbindungen bei. Die Stützringe 16 haben zueinander parallele kreisringförmige Stützflächen 17, 18, wobei die im Durchmesser kleinere Stützfläche 17, an der die kürzere Parallelseite 19 des trapezförmigen Querschnitts der Sammelkanäle 6, 7 bildenden Zone 20 der Rückseitenwand 3 liegt, und die im Durchmesser größere Stützfläche 18 an der dieser Zone 20 gegenüberliegenden, in der Verbindungsebene 13 von Vorderseitenwand 2 und Rückseitenwand 3 gelegenen Stelle 21 der Vorderseitenwand 2 zu liegen kommt. Die kegelige Mantelfläche 22 der Stützringe 16 folgt in ihrem Verlauf den durch die Rückseitenwand 3 gebildeten Schrägseiten 23 des Trapezquerschnittes der Sammelkanäle 6, 7. Es wird solcherart auf einfache und wirksame Weise eine Verteilung der an den Anschlußstellen 15 beim Schweißvorgang wirkenden Druckkräfte an den den Anschlußstellen 15 gegenüberliegenden Stellen 21 der Vorderseitenwand 2 erzielt, wobei durch die Ausbildung der Stützringe eine gleichmäßige Verteilung über die im Durchmesser größere Stützfläche 18 und auch eine Herabminderung des Flächendruckes erzielbar ist. Dadurch kann dem Entstehen von an der Außenseite der Vorderseitenwand sichtbaren Preßmarken weitestgehend entgegengewirkt werden. Es ist zum Herbeiführen dieser Wirkung vorteilhaft, wenn der äußere Durchmesser 24 der im Durchmesser größeren Stützfläche 18 etwa eineinhalb Mal so groß wie der äußere Durchmesser 25 der im Durchmesser kleineren Stützfläche 17 ist.

Die Stützringe 16 haben einen axial verlaufenden Durchgang 26, durch den der Durchfluß des Mediums vom betreffenden Anschlußstutzen 8, 9 in den Radiator bzw. aus dem Radiator in einen Anschlußstutzen erfolgt. Es ist dabei für die Positionierung der Stützringe an den Anschlußstellen 15 und für die Ausbildung der Verbindung zu den Anschlußstutzen 8, 9 günstig, wenn der Durchgang 26 einen an die im Durchmesser kleinere Stützfläche 17 anschließenden zylindrischen Abschnitt 27 aufweist, und es ist für die Fließverbindung des Durchgangs 26 mit dem Sammelkanal, in welchem der betreffende Stützring 16 angeordnet ist, von Vorteil, wenn sich der Durchgang 26 kegelartig erweitert, d.h. zur im Durchmesser größeren Stützfläche 18 hin einen sich kegelartig erweiternden Abschnitt 28 aufweist. Es ergibt sich durch diese Erweiterung schon in den Stützringen 16 ein Erweitern des Strömungsweges, und es kann so auf sehr einfache Weise der Durchflußwiderstand vom Durchgang 26 in die Sammelkanäle verhältnismäßig klein gehalten werden, so daß ein verhältnismäßig geringer Abstand zwischen der Stützfläche 18 und der dieser gegenüberliegenden Stelle 21 der Vorderseitenwand für den Durchfluß des Heizmediums ausreicht; es brauchen solcherart keine speziellen, aus dem Durchgang 26 radial nach außen führenden Öffnungen vorgesehen werden. Der Abstand zwischen den Stützflächen 18 und den diesen gegenüberliegenden Stellen 21 der Vorderseitenwand 2 kann so gewählt werden, daß beim Preßschweißvorgang die die Sammelkanäle begrenzenden Zonen der Vorderseitenwand 2 und der Rückseitenwand 3 nur elastisch bis zum Anliegen an den Stützflächen 17, 18 der Stützringe 16 verformt werden und nach Beendigung des Schweißvorganges wieder in die einen Abstand zwischen den Stützflächen 18 und den gegenüberliegenden Stellen 21 der Vorderseitenwand 2 bildende Stellung zurückfedern.

Fig. 4 zeigt eine Ausführungsform eines aus zwei Radiatorplatten gebildeten Plattenradiators. Die Radiatorplatten 1 sind dabei mit ihren Rückseitenwänden 3 einander zugewandt angeordnet und mit Verbindungsstutzen 29 miteinander verbunden. Die beiden Radiatorplatten 1 sind analog wie die in den Fig. 1 bis 3 ausgeführte Ausführungsform mit Kanälen 5 und Sammelkanälen 6, 7 versehen, wobei die Sammelkanäle 6, 7 durch Ausbuchtungen 10 in den Rückseitenwänden 3 gebildet sind und die Vorderseitenwände 2, mit Ausnahme der die Kanäle 5 bildenden Ausbuchtungen 4, im Bereich der Sammelkanäle 6, 7 an der Verbindungsebene 13 verlaufen, in der die Vorderseitenwand 2 mit der Rückseitenwand 3derbetreffenden Radiatorplatte 1 zusammengefügt ist. Die Verbindungsstutzen 29, welche eine Fließverbindung zwischen den beiden Radiatorplatten 1 herstellen, sind an Anschlußstellen 15, die an den die Sammelkanäle 6, 7 bildenden Ausbuchtungen 10 der Rückseitenwand 3 liegen, mit den Plattenradiatoren 1 verschweißt. Diese Schweißverbindung ist als Widerstands-Preßschweißung ausgeführt. An den Anschlußstellen 15 sind in die Sammelkanäle 6, 7 kegelstumpfartig ausgebildete Stützringe 16 eingelegt, welche analog wie bei den Ausführungsformen nach den Fig. 1 bis 3 ausgebildet sind. Die Radiatorplatten 1 können zur Bildung von Zulauf- und Ablaufanschlüssen für das Heizmedium mit Anschlußstutzen 8, 9 versehen sein. Man kann aber gewünschtenfalls die Verbindungsstutzen 29 durch Vorsehen von Anschlußstutzen 30 an den Verbindungsstutzen 29 auch zur Bildung der Zulauf- und Ablaufanschlüsse ausbilden. Solche Anschlußstutzen können, wie in Fig. 4 dargestellt nach unten weisend oder auch nach anderen Richtungen weisend, insbesondere horizontal weisend, vorgesehen werden. Korrespondierendes gilt auch für Anschlußstutzen, welche, wie die Anschlußstutzen 8, 9 bei der Ausführungsform nach den Fig. 1 bis 3, direkt an der Radiatorplatte bzw. den Radiatorplatten angebracht sind.

Bei der in Fig. 5 dargestellten Ausführungsform eines erfindungsgemäßen Plattenradiators sind die in die Sammelkanäle in der Radiatorplatte 1, von denen nur der Sammelkanal 6 dargestellt ist, eingelegten Stützringe 31 aus Flachmaterial spanlos geformt. Analog wie bei den vorstehend erörterten Ausführungsformen ist auch bei der in Fig. 5 dargestellten Ausführungsform die im Durchmesser kleinere Stützfläche 17 der Stützringe 31 an der die kürzere Parallelseite 19 des trapezförmigen Querschnittes der den betreffenden Sammelkanal bildenden Zone 20 der Rückseitenwand 3 vorgesehen und die im Durchmesser größere Stützfläche 18 der Stützringe 31 an der dieser Zone 20 gegenüberliegenden Stelle der Vorderseitenwand 2, welche Stelle in der Verbindungsebene 13 von Vorderseitenwandund Rückseitenwand 3 liegt. Es verläuft die Mantelfläche 32 der Stützringe 31 annähernd den durch die Rückseitenwand 3 gebildeten Schrägseiten 23 des Trapezquerschnittes der Sammelkanäle folgend. Durch eine kleine ringsumlaufende Eindellung 33 wird die Stabilität der Stützringe 31, insbesondere an der Stützfläche 18, erhöht. Die Anschlußstutzen dieses Plattenradiators, von denen der Anschlußstutzen 8 in Fig. 5 dargestellt ist, sind durch elektrische Widerstands-Preßschweißung an die an den Sammelkanälen gelegenen Stellen 15 der Rückseitenwand 3 der Radiatorplatte 1 angeschweißt. Die an diesen Stellen 15 vorgesehenen Öffnungen 34 stellen die Verbindung von den Anschlußstutzen 8 zum Inneren des Radiators her. Der Rand 35 der Öffnungen 34 ist nach innen umgebogen, und es sind die Stützringe 31 mit ihrem Durchgang 36 auf diesen Rand gesteckt; die Stützringe, welche vor der Herstellung der Schweißverbindungen zwischen die Vorderseitenwand und die Rückseitenwand eingesetzt und dabei auf den Rand 35 der betreffenden Öffnungen 34 gesteckt werden, sind so gegen seitliches Verschieben in bezug auf die Stelle, an der die Schweißverbindung mit dem betreffenden Anschlußstutzen hergestellt wird, gesichert. Der Durchgang 36 erweitert sich zur Stützfläche 18 hin. Gewünschtenfalls kann der Rand 35 auch im Durchgang 36, wie strichliert mit 37 angedeutet, nach außen umgebogen werden, so daß bei einem allfälligen Transport oder anderen Manipulationen an den schon mit aufgesteckten Stützringen versehenen Rückseitenwänden die Stützringe gegen unbeabsichtigtes Lösen gesichert sind.

Eine solche Sicherung der Stützringe gegen seitliches Verschieben und gewünschtenfalls auch gegen unbeabsichtigtes Lösen von den Rückseitenwänden der herzustellenden Radiatoren kann natürlich auch bei den anderen, oben erörterten, Ausführungsformen des erfindungsgemäßen Plattenradiators vorgesehen werden.

Auch kann man bei einer hinsichtlich der Stützringe zu Fig. 5 analogen Ausführungsform im Bedarfsfall Verbindungsstutzen 29 zum Zusammenfügen mehrerer Radiatorplatten 1 vorsehen, wie dies in Fig. 4 dargestellt ist.

Die Anschlußstutzen, welche oft auch Anschlußmuffen genannt werden, können auch Teile sogenannter Anschlußgarnituren sein, welche Anschlußstücke, Verbindungsrohre sowie meist auch Ventile umfassen und Verbindungen zwischen standardisiert placierten Leitungsanschlußstellen und den an den Radiatorplatten vorgesehenen Anschlußstellen bilden.

Der erfindungsgemäße Radiator kann gewünschtenfalls auch aus mehr als zwei Radiatorplatten gebildet werden, welche analog der Ausführungsform nach Fig. 4 untereinander mittels Verbindungsstutzen verbunden sind, welche eine Fließverbindung zwischen den in den einzelnen Radiatorplatten vorgesehenen Sammelkanälen herstellen.

## Patentansprüche

1. Plattenradiator mit mindestens einer aus einer Vorderseitenwand und einer mit dieser verschweißten Rückseitenwand gebildeten Radiatorplatte mit in die Vorderseitenwand und in die Rückseitenwand eingeformten, nebeneinander verlaufenden Wasserkanälen, welche über zwei längs zueinander parallele Ränder der Radiatorplatte quer zu den genannten Wasserkanälen verlaufende und nur in die Rückseitenwand eingeformte Sammelkanäle miteinander und mit den Anschlußstutzen der Radiatorplatte, sowie mit gegebenenfalls zum Verbinden mehrerer Radiatorplatten miteinander vorgesehenen Verbindungsstutzen verbunden sind, wobei die Sammelkanäle mit den Anschlußstutzen der Radiatorplatte sowie mit gegebenenfalls vorgesehenen Verbindungsstutzen verschweißt sind, dadurch gekennzeichnet, daß die Anschlußstutzen (8, 9) und die gegebenenfalls vorgesehenen Verbindungsstutzen (29) an an den Sammelkanälen (6, 7) gelegenen Anschlußstellen der Radiatorplatte durch elektrische Widerstands-Preßschweißung angeschweißt sind und in die lediglich in die Rückseitenwand (3) der jeweiligen Radiatorplatte (1) eingeformten Sammelkanäle (6, 7), welche einen im wesentlichen trapezförmigen Querschnitt haben, an den Anschlußstellen dieser Stutzen (8, 9, 29) Stützringe (16, 31) mit zueinander parallelen, kreisringförmigen Stützflächen (17, 18) unterschiedlichen Durchmessers eingelegt sind, und hierbei die im Durchmesser kleinere Stützfläche (17) an der die kürzere Parallelseite (19) des trapezförmigen Querschnittes der Sammelkanäle (6, 7) bildenden Zone (20) der Rückseitenwand (3) liegt, die im Durchmesser größere Stützfläche (18) an der dieser Zone (20) gegenüberliegenden, in der Verbindungsebene (13) von Vorderseitenwand (2) und Rückseitenwand (3) gelegenen Stelle der Vorderseitenwand (2) liegt und die Mantelfläche (22, 32) der Stützringe (16, 31) annähernd den durch die Rückseitenwand (3) gebildeten Schrägseiten (23) des Trapezquerschnittes der Sammelkanäle (6, 7) folgend verläuft.

2. Plattenradiator nach Anspruch 1, dadurch gekennzeichnet, daß die Stützringe (16) kegelstumpfartig massiv ausgebildet sind, wobei die kegelige Mantelfläche (22) den Schrägseiten des Trapezquerschnittes der Sammelkanäle (6, 7) folgend verläuft.

3. Plattenradiator nach Anspruch 1 oder 2, dadurch gekennzeichnet, daß der äußere Durchmesser der im Durchmesser größeren Stützfläche (18) der Stützringe (16, 31) etwa 1,5 mal so groß wie der äußere Durchmesser der im Durchmesser kleineren Stützfläche (17) ist.

4. Plattenradiator nach einem der vorhergehenden Ansprüche, dadurch gekennzeichnet, daß der axial verlaufende Durchgang (26) der Stützringe (16, 31) sich mindestens auf einem Teil seiner Länge zu der im Durchmesser größeren Stützfläche (18) hin erweitert.

5. Plattenradiator nach Anspruch 4, dadurch gekennzeichnet, daß der axial verlaufende Durchgang (26) der Stützringe (16) einen an die im Durchmesser kleinere Stützfläche (17) anschließenden zylindrischen Abschnitt (27) und auf diesen folgend einen sich kegelartig zur im Durchmesser größeren Stützfläche (18) hin erweiternden Abschnitt (28) hat.

## Claims

1. A plate radiator comprising at least one radiator plate formed by a front-side wall and a rear-side wall welded to the front-side wall, and water channels extending adjacently and moulded into the front-side wall and into the rear-side wall, which water channels, via two collecting channels moulded only into the rear-side wall and extending along parallel edges of the radiator plate transversely to the said water channels, are interconnected and connected to the joining sleeves of the radiator plate and to connecting sleeves optionally provided for interconnecting several radiator plates, the collecting channels being welded with the joining sleeves of the radiator plate as well as with optionally provided connecting sleeves,
characterised in that the joining sleeves (8, 9) and the optionally provided connecting sleeves (29) are welded by electric resistance-pressure welding to the radiator plate at connecting sites located at the collecting channels (6, 7), and that at the connecting sites of these sleeves (8, 9, 29), supporting rings (16, 31) having parallel, circular-ring-shaped supporting faces (17, 18) of different diameters are inserted in the collecting channels (6, 7) moulded only into the rear-side wall (3) of the respective radiator plate (1), which collecting channels have a substantially trapezoidal cross-section, wherein the supporting face (17) of smaller diameter lies at that zone (20) of the rear-side wall (3) which forms the shorter parallel side (19) of the trapezoidal cross-section of the collecting channels (6, 7), and the supporting face (18) of larger diameter lies at that site of the front-side wall (2) which is opposite to said zone (20), in the connecting plane (13) of front-side wall (2) and rear-side wall (3), and the peripheral face (22, 32) of the supporting rings (16, 31) approximately follows the inclined sides (23) of the trapezoidal cross-section of the collecting channels (6, 7) which are formed by the rear-side wall (3).

2. A plate radiator according to claim 1, characterised in that the supporting rings (16) are frustoconically solid, wherein the conical peripheral face (22) follows the inclined sides of the trapezoidal cross-section of the collecting channels (6, 7).

3. A plate radiator according to claim 1 or 2, characterised in that the outer diameter of the larger-diameter supporting face (18) of the supporting rings (16, 31) is approximately 1.5 times as large as the outer diamter of the smaller-diameter supporting face (17).

4. A plate radiator according to any one of the preceding claims, characterised in that the axially extending passage (26) of the supporting rings (16, 31) widens towards the larger-diameter supporting face (18) over at least part of its length.

5. A plate radiator according to claim 4, characterised in that the axially extending passage (26) of the supporting rings (16) has a cylindrical portion (27) following upon the smaller-diameter supporting face (17), and a portion (28) which widens conically towards the larger-diameter supporting face (18) following upon the cylindrical portion.

## Revendications

1. Radiateur plat comprenant au moins une plaque de radiateur formée d'une paroi latérale antérieure et d'une paroi latérale arrière soudée à la précédente, comprenant des canaux à eau juxtaposés, venus de moulage dans la paroi latérale antérieure et dans la paroi latérale arrière et qui sont reliés les uns aux autres et aux tubulures de raccord de la plaque de radiateur, ainsi qu'éventuellement à des tubulures de liaison prévues pour relier plusieurs plaques de radiateur les unes aux autres, par des canaux collecteurs disposés le long de deux bords parallèles de la plaque de radiateur, perpendiculairement auxdits canaux à eau et réalisés uniquement dans la paroi latérale arrière, les canaux collecteurs étant soudés aux tubulures de raccord de la plaque de radiateur ainsi qu'à des tubulures de liaison éventuellement prévues, caractérisé en ce que les tubulures de raccord (8, 9) et les tubulures de liaison (29) éventuellement prévues sont soudées aux lieux de raccord de la plaque de radiateur situés à l'emplacement des canaux collecteurs (6, 7) par soudage par résistance électrique avec compression et des anneaux d'appui (16, 31) ayant des surfaces d'appui circulaires parallèles (17, 18) de diamètres différents sont posés aux lieux de raccord de ces tubulures (8, 9, 29) dans les canaux collecteurs (6, 7) qui sont venus de moulages uniquement dans la paroi latérale arrière (3) de la plaque particulière de radiateur (1) et qui ont une section sensiblement trapézoidale, et de plus la surface d'appui (17) de petit diamètre est située dans la zone (20) de la paroi latérale arrière (3) qui forme le côté parallèle court (19) de la section trapézoïdale des canaux collecteurs (6, 7), la surface d'appui de grand diamètre (18) est située a l'emplacement de la paroi latérale antérieure (2) qui est placée à l'opposé de cette zone (20) dans le plan (13) d'assemblage de la paroi latérale antérieure (2) et de la paroi latérale arrière (3) et la surface de l'enveloppe (22, 32) des anneaux d'appui (16,31) suit approximativement les côtés obliques (23), formés par la paroi latérale arrière (3), de la section trapézoïdale des canaux collecteurs (6, 7).

2. Radiateur plat selon la revendication 1, caractérisé en ce que les anneaux d'appui (16) sont en forme de tronc de cône plein, la surface conique d'enveloppe (22) suivant les côtés obliques de la section trapézoïdale des canaux collecteurs (6, 7).

3. Radiateur plat selon la revendication 1 ou 2, caractérisé en ce que le diamètre extérieur de la surface d'appui (18) de grand diamètre des anneaux d'appui (16, 31) correspondent approximativement à 1,5 fois le diamètre extérieur de la surface d'appui (17) de petit diamètre.

4. Radiateur plat selon l'une des revendications précédentes, caractérisé en ce que le passage axial (26) des anneaux d'appui (16, 31) s'élargit sur au moins une partie de sa longueur vers la surface d'appui (18) de grand diamètre.

5. Radiateur plat selon la revendication 4, caractérisé en ce que le passage axial (26) des anneaux d'appui (16) comprend une partie cylindrique (27) qui se raccorde à la surface d'appui (17) de petit diamètre et à laquelle fait suite une partie (28) s'élargissant en cône vers la surface d'appui (18) de grand diamètre.
